# FASCICULE DE BREVET EUROPEEN

(11) **EP 3 347 528 B1**
(45) Date de publication et mention de la délivrance du brevet: **05.08.2020**
(21) Numéro de dépôt: 16775808.5
(22) Date de dépôt: 08.09.2016
(51) Int. Cl.: E02D 17/13

(54) **MACHINE DE FORAGE**
BOHRGERÄT
DRILLING MACHINE

(30) Priorité: 10.09.2015 FR 1558429
(43) Date de publication de la demande: 18.07.2018
(73) Titulaire: Soletanche Freyssinet, 92500 Rueil Malmaison (FR)
(72) Inventeur: CASCARINO, Sara, 92500 Rueil Malmaison (FR); PERPEZAT, Daniel, 92500 Rueil Malmaison (FR); PIVERT, Laurent, 92500 Rueil Malmaison (FR); BERNASINSKI, Régis, 92500 Rueil Malmaison (FR)
(74) Mandataire: Cabinet Beau de Loménie
(86) Numéro de dépôt international: PCT/FR2016/052252
(87) Numéro de publication internationale: WO 2017/042500

(56) Documents cités:
- WO-A1-2017/042500
- WO-A2-2017/042499
- FR-A1- 2 806 112

## Description

### Arrière-plan de l'invention

La présente invention a trait au domaine du forage dans le sol, notamment en vue de fabriquer des fondations, comme par exemple des écrans continus constitués d'éléments de paroi de béton juxtaposés.

Elle concerne plus précisément une machine de forage pour réaliser des excavations dans le sol selon une direction de forage sensiblement verticale, et plus particulièrement dans des terrains durs.

L'invention concerne plus particulièrement une machine comportant :
un module d'ancrage muni d'au moins un élément d'ancrage pour bloquer le déplacement du module d'ancrage par rapport aux parois de l'excavation selon la direction de forage, le module d'ancrage ayant une direction longitudinale sensiblement verticale ;
un module de forage muni d'organes de coupe, le module de forage étant mobile en translation par rapport au module d'ancrage selon la direction de forage ;
un dispositif de déplacement, disposé entre le module d'ancrage et le module de forage, pour déplacer le module de forage par rapport au module d'ancrage selon la direction de forage.

Ce type de machine de forage est généralement utilisé pour forer dans des terrains durs, par exemple dans du granite. Le dispositif de déplacement permet d'exercer une poussée complémentaire sur les outils de forage, qui a pour but de faciliter l'excavation.

Une telle machine est notamment décrite dans DE 103 36 315 A1 et dans EP 0 811 724. On comprend que le module d'ancrage permet d'immobiliser la machine de forage dans l'excavation.

Dans cette machine, le dispositif de déplacement, constitué par des vérins, supporte le poids du module de forage lorsque la machine est suspendue, c'est-à-dire lorsqu'elle n'est pas en contact avec le sol à forer. C'est notamment le cas, lorsque la machine de forage est déplacée, par exemple pour être amenée au droit de la zone à forer, ou bien encore lorsqu'elle est extraite de l'excavation après l'opération de forage.

Le module de forage est particulièrement lourd dès lors qu'il comprend les organes de coupe motorisés, des circuits hydrauliques, ainsi que l'organe de pompage. On comprend donc que les vérins doivent supporter un poids très important lorsque la machine de forage est suspendue, ce qui est susceptible de les endommager.

### Objet et résumé de l'invention

Un but de la présente invention est de remédier aux inconvénients précités en proposant une machine de forage plus robuste.

L'invention atteint son but par le fait que la machine de forage selon l'invention est suspendue à un câble de sustentation qui est fixé à une partie de fixation du module de forage.

Autrement dit, selon l'invention, c'est le module de forage qui est suspendu au câble de sustentation, et non pas le module d'ancrage comme c'est le cas dans la machine de forage antérieure.

Dans la mesure où le module de forage est généralement plus lourd que le module d'ancrage, on comprend que le dispositif de déplacement ne supporte que le poids du module d'ancrage lorsque la machine de forage est en suspension. Le dispositif de déplacement est alors moins sollicité, ce qui permet d'augmenter sa durée de vie.

Un autre intérêt de l'invention est que, en cas de dégrippage du module d'ancrage, le module de forage reste soutenu par le câble de sustentation.

On comprend donc que le câble de sustentation est relié directement au module de forage, et indirectement au module d'ancrage via le module de forage et le dispositif de déplacement.

La machine de forage présente une position déployée dans laquelle les organes de coupe sont distants du module d'ancrage, et une position rétractée dans laquelle les organes de coupe sont proches du module d'ancrage.

Par « sensiblement verticale », on entend une direction qui fait un angle, en valeur absolue, inférieur ou égal à 10° par rapport à la verticale.

Avantageusement, la partie de fixation s'étend au-dessus du module d'ancrage.

Grâce à cette configuration, le module d'ancrage reste en dessous du câble de sustentation, ce qui permet d'éviter un endommagement dudit câble.

Selon un premier mode de réalisation préférentiel, le module de forage présente une section inférieure portant les organes de coupe, et une section supérieure s'étendant selon la direction longitudinale du module d'ancrage à l'intérieur dudit module d'ancrage, la partie de fixation étant disposée à l'extrémité supérieure de la section supérieure du module de forage.

On comprend que la section supérieure fait saillie au-delà de l'extrémité supérieure du module d'ancrage.

En outre, le module d'ancrage comporte des moyens pour guider en translation la section supérieure du module de forage selon la direction longitudinale du module d'ancrage.

De préférence, la section supérieure est une barre montée coulissante dans le module d'ancrage, ladite barre traversant longitudinalement le module d'ancrage. De façon préférentielle, mais non exclusivement, la barre s'étend au-dessus de l'extrémité supérieure du module d'ancrage.

Selon une variante préférentielle, le module d'ancrage comporte deux éléments d'ancrage disposés de part et d'autre de la barre, les éléments d'ancrage étant reliés l'un à l'autre et s'étendant selon la direction longitudinale du module d'ancrage.

Cette configuration avantageuse permet de réduire le poids du module d'ancrage. Les deux éléments d'ancrage sont reliés l'un à l'autre par des organes de guidage dans lesquels coulissent la section supérieure, notamment la barre, du module de forage.

Selon un deuxième mode de réalisation, le module de forage présente une section inférieure portant les organes de coupe, et une section supérieure encadrant le module d'ancrage, la partie de fixation étant disposée à l'extrémité supérieure de la section supérieure du module de forage.

On comprend donc que le module d'ancrage est disposé dans la section supérieure du module de forage.

Un intérêt de cette conformation est que le module d'ancrage présente alors deux larges faces d'ancrage opposées, ce qui peut être préférable pour assurer l'accroche dans certains types de terrains. Un autre intérêt est de diminuer le nombre d'actuateurs nécessaires pour déployer les éléments d'ancrage.

Selon un aspect avantageux de l'invention, le module de forage est monté pivotant par rapport au module d'ancrage dans un premier plan vertical, et au moins l'une des sections inférieure et supérieure comporte des moyens de correction de trajectoire pour faire pivoter le module de forage par rapport au module d'ancrage dans ledit premier plan vertical.

Pour ce faire, le module de forage est préférentiellement monté au module d'ancrage avec un jeu autorisant un tel pivotement dans le premier plan vertical.

Aussi, les moyens de correction de trajectoire permettent de modifier la position spatiale du module de forage par rapport au module d'ancrage afin de modifier la position des organes de coupe, ce qui permet d'ajuster la trajectoire de forage.

Cet ajustement de trajectoire, par pivotement du module de forage, est préférentiellement réalisé après immobilisation du module d'ancrage dans l'excavation.

De préférence, les moyens de correction de trajectoire comprennent des patins déployables, disposés en faces avant et arrière des sections inférieure et/ou supérieure, pour venir en appui contre au moins l'une des parois de l'excavation afin de faire pivoter le module de forage par rapport au module d'ancrage.

Les faces avant et arrière de la section inférieure et de la section supérieure sont celles qui sont disposées en vis-à-vis des plus grandes parois de l'excavation.

On comprend que lorsque l'un des patins déployables vient en appui contre l'une des parois de l'excavation, il provoque par contre-réaction le pivotement du module de forage par rapport au module d'ancrage, et donc par rapport à l'excavation.

Avantageusement, la section inférieure comporte en outre un dispositif anti-balancement.

Un intérêt est d'empêcher le dandinement du module de forage, ce qui permet d'éviter que la trajectoire de forage ne dévie par rapport à la trajectoire désirée.

Pour ce faire, le dispositif anti-balancement comporte préférentiellement des patins déployables configurés pour venir en appui contre au moins l'une des parois de l'excavation afin d'empêcher le pivotement du module de forage dans un deuxième plan vertical orthogonal au premier plan vertical. Les patins déployables sont préférentiellement disposés sur les bords latéraux de la section inférieure du module de forage.

Avantageusement, le dispositif de déplacement comporte un ou plusieurs vérins de poussée disposés entre le module d'ancrage et le module de forage.

De préférence, le dispositif de déplacement est disposé entre le module d'ancrage et la section inférieure du module de forage.

Avantageusement, le dispositif de déplacement comporte des moyens d'amortissement pour amortir les vibrations générées par les organes de coupe du module de forage lors de la réalisation du forage.

De préférence, mais non exclusivement, l'amortissement est réalisé de manière hydraulique, grâce au dispositif d'amortissement hydraulique. Ce dernier comporte de préférence, mais non exclusivement, un accumulateur à ressort avec au moins un gicleur. Lors d'un choc, l'huile contenue dans l'une des chambres du vérin de poussée hydraulique est comprimée et s'écoule à travers le gicleur vers l'accumulateur à ressort pour amortir la montée en pression de l'huile, ce qui permet de réaliser l'amortissement. De préférence, le débit de fuite du gicleur et la précontrainte du ressort de l'accumulateur à ressort sont réglables, ce qui permet de régler le coefficient d'amortissement et la résistance en recul des vérins en fonction du poids appliqué sur les organes de coupe.

De façon alternative, les moyens d'amortissement comprennent un ou plusieurs ressorts associés aux vérins de poussée.

Avantageusement, l'élément d'ancrage comporte au moins un patin d'ancrage avant et au moins un patin d'ancrage arrière, les patins d'ancrage avant et arrière étant déployables selon une direction transversale à la direction longitudinale du module d'ancrage, de façon à prendre appui contre les parois de l'excavation pour immobiliser le module d'ancrage dans le sol.

De préférence, le déploiement des patins d'ancrage est réalisé grâce à des actuateurs, tels des vérins, disposés dans le module d'ancrage.

Avantageusement, ladite machine de forage est une fraise dont les organes de coupe comportent deux paires de tambours qui sont rotatifs autour d'axes de rotation parallèles, distincts et perpendiculaires à la direction de forage.

On précise que le premier plan vertical mentionné ci-dessus est alors parallèle aux axes de rotation, tandis que le deuxième plan vertical est orthogonal aux axes de rotation.

Pour permettre l'évacuation du sol excavé, le module de forage comporte en outre un dispositif d'aspiration de déblais qui comprend un organe de pompage disposé en partie inférieure du module de forage et une conduite d'évacuation, reliée à l'organe de pompage, qui s'étend à l'intérieur du module de forage jusqu'à une extrémité supérieure du module de forage située au-dessus du module d'ancrage.

Le fait que le module de forage soit suspendu au câble de sustentation a pour effet avantageux de faciliter l'intégration des flexibles dans la machine de forage, et en particulier la conduite d'évacuation des déblais.

Lorsque le module de forage comporte une section supérieure sous forme d'une barre, la conduite d'évacuation s'étend à l'intérieur de ladite barre.

### Brève description des dessins

L'invention sera mieux comprise à la lecture de la description qui suit de modes de réalisation de l'invention donnés à titre d'exemples non limitatifs, en référence aux dessins annexés, sur lesquels :
- la figure 1 est une vue en perspective d'un premier mode de réalisation de la machine de forage selon l'invention ;
- la figure **2A** est une vue de face de la machine de forage de la figure **1****,** le module de forage étant en position rétractée;
- la figure **2B** est une vue de face de la machine de forage de la figure **2A****,** en position déployée ;
- la figure **3** est une vue en perspective d'un deuxième mode de réalisation de la machine de forage selon l'invention, le module de forage étant en position rétractée ;
- la figure **4** est une vue de face de la machine de forage de la figure **3****,** le module de forage étant en position rétractée ;
- la figure **5** est une vue de face de la machine de forage de la figure **3****,** le module de forage étant en position déployée.
- la figure **6** est une illustration schématique de la machine de forage selon l'invention, vue de côté, en cours de forage, le module d'ancrage étant immobilisé dans le sol ;
- la figure **7** est une illustration de la machine de forage de la figure **6** où le module de forage est incliné par rapport au module d'ancrage ; et
- la figure **8** illustre un exemple de moyens d'amortissement hydrauliques.

### Description détaillée de l'invention

A l'aide des figures **1****,** **2A** et **2B****,** on va tout d'abord décrire un premier mode de réalisation d'une machine de forage **10** conforme à la présente invention. La machine de forage **10** est conçue pour réaliser une excavation **E** dans un sol **S** selon une direction de forage **F** sensiblement verticale. Autrement dit, la machine de forage **10** selon l'invention est conçue pour réaliser des tranchées verticales dans le sol. La machine de forage **10** comporte un module de forage **12** qui est muni d'organes de coupe **14** qui, dans cet exemple, comportent deux paires de tambours **16, 18** qui sont rotatifs autour d'axes de rotation **A, B** qui sont parallèles, distincts et perpendiculaires à la direction de forage **F.** Les paires de tambours **16** et **18** portent des dents de coupe référencées **20.** On comprend que, dans cet exemple, la machine de forage **10** est une fraise.

La machine de forage **10** comporte par ailleurs un module d'ancrage **22** qui se trouve au-dessus des organes de coupe **14** et qui présente une direction longitudinale **L,** laquelle est sensiblement verticale. Le module d'ancrage **22** comprend des éléments d'ancrage **24** qui ont pour fonction de bloquer le déplacement du module d'ancrage **22** par rapport aux parois de l'excavation **E** selon la direction de forage **F.** Autrement dit, lorsqu'ils sont actionnés, les éléments d'ancrage immobilisent le module d'ancrage dans le sol. Dans le premier mode de réalisation, le module d'ancrage **22** comporte deux éléments d'ancrage **24,** chaque élément d'ancrage comportant quatre patins d'ancrage avant **30** et quatre patins d'ancrage arrière **32.** On comprend que les patins d'ancrage avant **30** sont disposés en face avant **26** du module d'ancrage **22,** tandis que les patins d'ancrage arrière **32** sont disposés sur la face arrière **28** du module d'ancrage **22.**

Les patins d'ancrage avant et arrière **30, 32** sont déployables selon une direction transversale **T** qui est transversale à la direction longitudinale **L** du module d'ancrage, de façon à prendre appui contre les deux plus grandes parois **P1**, **P2** opposées de l'excavation **E,** et ce afin d'immobiliser le module d'ancrage **22** dans le sol **S.** Pour ce faire, les patins d'ancrage sont déployés grâce à des vérins disposés dans le module d'ancrage.

En se référant à nouveau à la figure **2A****,** on constate que le module de forage **12** présente une section inférieure **40,** disposée en-dessous du module d'ancrage **22,** qui porte les organes de coupe **14** ainsi qu'un organe de pompage **42** et un dispositif d'aspiration de déblai **44.** L'organe de pompage **42** comporte une buse **46** qui débouche entre les deux paires de tambours **16, 18** afin d'aspirer des fragments de sol excavés.

Le module de forage **12** comporte en outre une section supérieure **51** qui se présente sous la forme d'une barre longitudinale, orientée verticalement, qui s'étend depuis une extrémité supérieure **40a** de la section inférieure **40.**

Comme on le constate sur les figures **1****,** **2A** et **2B****,** la section supérieure **51** en forme de barre s'étend selon la direction longitudinale **L** du module d'ancrage à l'intérieur dudit module d'ancrage **22.** Plus précisément, la section supérieure **51** en forme de barre traverse longitudinalement le module d'ancrage **22,** et fait saillie au-delà de l'extrémité supérieure **22a** du module d'ancrage **22.**

On constate par ailleurs que les deux éléments d'ancrage **24** sont disposés de part et d'autre de la section supérieure **51** en forme de barre.

Par ailleurs, le module de forage **12** est mobile en translation par rapport au module d'ancrage selon la direction de forage **F,** c'est-à-dire selon une direction sensiblement verticale. C'est ainsi que le module de forage peut passer d'une position rétractée, illustrée en figure **2A****,** dans laquelle les organes de coupe **14** sont proches du module d'ancrage **22,** à une position déployée, illustrée en figure **2B****,** dans laquelle les organes de coupe **14** sont distants du module d'ancrage.

Pour ce faire, la machine de forage **10** comporte un dispositif de déplacement **50,** en l'espèce des vérins de poussée hydrauliques **52, 54,** qui sont disposés entre le module d'ancrage **22** et le module de forage **12,** pour déplacer en translation le module de forage par rapport au module d'ancrage selon la direction de forage. Plus précisément, le dispositif de déplacement **50,** constitué par les vérins de poussée **52** et **54** est disposé entre l'extrémité inférieure **22b** du module d'ancrage et l'extrémité supérieure **40a** de la section inférieure **40** du module de forage **12.**

On comprend donc que l'actionnement des vérins de poussée **52, 54** a pour effet de déplacer le module de forage **12** par rapport au module d'ancrage **22** en translation selon la direction de forage **F.** En particulier, lorsque le module d'ancrage est immobilisé dans le sol, l'actionnement des vérins de poussée a pour effet d'exercer une poussée sur les organes de coupe **14** dirigée selon la direction de forage **F.**

Le dispositif d'aspiration de déblais **44** comporte en outre une conduite d'évacuation **45,** qui est reliée à l'organe de pompage **42** et qui s'étend à l'intérieur du module de forage, et plus précisément à l'intérieur de la section supérieure **51** en forme de barre, jusqu'à une extrémité supérieure du module de forage **12** située au-dessus du module d'ancrage **22.** Cette conduite d'évacuation **45** a pour fonction d'évacuer les déblais excavés vers une station de traitement des déblais située en surface.

Dans l'exemple de la figure **2A****,** le dispositif de déplacement **50** comporte en outre des moyens d'amortissement **60** pour amortir les vibrations générées par les organes de coupe **14** du module de forage lors de la réalisation du forage.

Ces moyens d'amortissement **60** sont illustrés en figure **8****.** Ces derniers comportent un dispositif d'amortissement hydraulique **62** qui est relié fluidiquement aux vérins de poussée hydrauliques **52, 54.** Dans cet exemple, le dispositif d'amortissement hydraulique comporte de préférence un accumulateur à ressorts **64** avec au moins un gicleur. Lors d'un choc subi par les organes de coupe **14,** l'huile contenue dans l'une des chambres **52a, 54a** des vérins de poussée hydrauliques **52, 54** est comprimée et s'écoule à travers le gicleur vers l'accumulateur à ressorts **64** pour amortir la montée en pression de l'huile, ce qui permet de réaliser l'amortissement. Les moyens d'amortissement **60** comportent en outre un dispositif **66** de régulation du coefficient d'amortissement des moyens d'amortissement et plus précisément du coefficient d'amortissement de l'accumulateur à ressort **64.** Aussi, lors d'un choc, les vibrations générées par les organes de coupe ne sont pas transmises au module d'ancrage **22.**

De préférence, le débit de fuite du gicleur et la précontrainte du ressort de l'accumulateur sont réglables à distance.

Conformément à l'invention, la machine de forage **10** est suspendue à un câble de sustentation **70** qui est fixé à une partie de fixation **53** du module de forage **12.** Dans cet exemple, la partie de fixation **53** est disposée à l'extrémité supérieure du module de forage. Le câble de sustentation **70** permet de suspendre la machine de forage **10** à un engin de levage (non représenté ici) connu par ailleurs.

Plus précisément, dans ce premier mode de réalisation, le câble de sustentation **70** est fixé à une extrémité supérieure **51a** de la section supérieure **51** du module de forage **12.** On constate que cette extrémité supérieure **51a** de la section supérieure **51** du module de forage **12** forme la partie de fixation **53** qui s'étend au-dessus du module d'ancrage **22** à laquelle est fixé le câble de sustentation **70.**

Comme on le voit sur la figure **2A****,** les deux éléments d'ancrage **24** sont reliés l'un à l'autre par des organes de liaison **25** qui constituent également des moyens de guidage en translation de la section supérieure **51** en forme de barre. Les organes de liaison **25** forment des fourreaux dans lesquels la section supérieure **51** en forme de barre est montée coulissante selon la direction de forage.

Considéré selon la direction transversale **T,** parallèle à la direction de déploiement des patins d'ancrage, un jeu est ménagé entre la section supérieure **51** et les organes de liaison **25,** de façon que le module d'ancrage **12** puisse pivoter par rapport au module d'ancrage **22,** ce pivotement se faisant dans un premier plan **Q1** vertical qui est parallèle aux axes de rotation **A** et **B** des tambours. Ce premier plan vertical **Q1** est illustré sur la figure **1****.** On précise que le pivotement du module de forage **12** par rapport au module d'ancrage **22** est de l'ordre de quelques degrés et permet de modifier la position des organes de coupe **14** afin de corriger si besoin la trajectoire de forage.

A l'aide des figures **6** et **7** représentant de façon schématique en vue de côté la machine de forage selon l'invention, il va maintenant être expliqué comment est effectué le pivotement du module de forage **12** par rapport au module d'ancrage **22.** La section inférieure **40** du module de forage **12** comporte des moyens de correction de trajectoire **80** qui ont pour fonction de faire pivoter le module de forage par rapport au module d'ancrage dans le premier plan vertical **Q1**. Pour ce faire, ces moyens de correction de trajectoire comprennent des patins déployables **82, 84** qui sont disposés en face avant **40a** et en face arrière **40b** de la section inférieure **40** du module de forage.

Les patins déployables **82, 84** sont configurés pour venir en appui contre l'une ou l'autre des plus grandes parois **P1**, **P2** de l'excavation **E** afin de faire pivoter le module de forage par rapport au module d'ancrage. Dans l'exemple de la figure **7****,** c'est le patin déployable **84** de la face arrière de la section inférieure **40** du module de forage qui est actionné de façon à venir en appui contre la paroi **P2.** Par contre-réaction, le module de forage **12** pivote dans le premier plan vertical **Q1** de telle sorte que les organes de coupe **14** se rapprochent de la paroi **P1** opposé de l'excavation. Dans la mesure où il existe un jeu entre les organes de liaison **25** et la section supérieure du module de forage, on comprend que le module de forage peut légèrement s'incliner par rapport au module d'ancrage, ce qui permet d'ajuster la position des organes de coupe **14.** Bien évidemment, sur la figure **7****,** l'angle **α** de pivotement a été exagéré pour faciliter la compréhension de l'invention.

On précise également que le pivotement du module de forage **12** par rapport au module d'ancrage **22** peut être réalisé alors que le module d'ancrage est immobilisé dans le sol **S** grâce à l'actionnement des éléments d'ancrage **24,** les patins d'ancrage **30, 32** étant déployés.

Selon un autre exemple d'utilisation, on fait tout d'abord pivoter le module de forage afin de corriger la trajectoire de forage, puis on immobilise le module d'ancrage dans le sol, à la suite de quoi on actionne les organes de coupe.

Afin d'éviter que la machine de forage **10** se balance à l'extrémité du câble de sustentation **70** dans un mouvement de balancement dans un plan vertical **Q2** orthogonal au premier plan vertical **Q1**, la section inférieure **40** comporte en outre un dispositif anti-balancement **86.** Ce dispositif anti-balancement **86,** comme schématisé en figure **1****,** comporte des patins latéraux déployables **88** qui sont configurés pour venir en appui contre l'une ou l'autre des plus petites parois **P3, P4** orthogonales aux plus grandes parois **P1**, **P2.** On comprend que l'actionnement des patins latéraux déployables permet de stabiliser le module de forage de sorte qu'il ne présente pas un mouvement de balancier dans le deuxième plan vertical **Q2.**

A l'aide des figures **3** à **5****,** on va maintenant décrire un deuxième mode de réalisation de la machine de forage **110** selon l'invention. Les caractéristiques techniques communes au premier mode de réalisation portent la même référence augmentée de la valeur **100.**

La machine de forage **110** comporte un module de forage **112** muni d'organes de coupe **114.** La machine de forage **110** comporte en outre un module d'ancrage **122,** qui s'étend selon une direction longitudinale **L** sensiblement verticale, et qui est muni de deux éléments d'ancrage **124** pour bloquer le déplacement du module d'ancrage **122** par rapport aux parois de l'excavation **E** selon la direction de forage **F,** qui est également sensiblement verticale.

Les éléments d'ancrage comportent des patins d'ancrage avant **130** et arrière (non visibles) qui sont disposés sur chacune des plus grandes faces avant et arrière du module d'ancrage. Ces patins d'ancrage sont déployables de façon à pouvoir venir en appui contre les plus grandes parois **P1**, **P2** de l'excavation afin d'immobiliser le module d'ancrage dans le sol **S.**

Le module de forage **112** est également muni d'organes de coupe **114,** ce module de forage étant mobile en translation par rapport au module d'ancrage selon la direction de forage **F.** Dans ce deuxième mode de réalisation, le module de forage **112** présente une section inférieure **140** qui porte les organes de coupe **114** ainsi qu'une section supérieure **151** qui s'étend au-dessus de la section inférieure **140.** De façon notable, la section supérieure **151** présente, dans ce deuxième mode de réalisation, une structure qui encadre le module d'ancrage **122.**

Comme on le comprend à l'aide des figures **4** et **5****,** le module d'ancrage **122** est monté coulissant à l'intérieur de la section supérieure **151** du module de forage. Le déplacement du module de forage **112** par rapport au module d'ancrage est réalisé grâce à un dispositif de déplacement **150,** visible sur la figure **5****,** qui comporte un unique vérin de poussée **152.** Ce vérin de poussée **152** est disposé entre le module d'ancrage **122** et la section inférieure **140** du module de forage **112.** La figure **4** illustre la machine de forage en position rétractée, tandis que la figure **5** illustre la machine de forage en position déployée, le vérin de poussée **152** étant lui-même déployé, de sorte que les organes de coupe **114** sont distants du module d'ancrage **122.**

La machine de forage **110** selon le second mode de réalisation de l'invention est également suspendue à un câble de sustentation **170** qui est fixé à une partie de fixation **153** du module de forage qui est disposée à une extrémité supérieure **112a** du module de forage **112.** La partie de fixation **153** s'étend au-dessus du module d'ancrage **122,** le câble de sustentation **170** étant donc fixé à ladite partie de fixation **153.**

Le module de forage **112** est également monté avec jeu avec le module d'ancrage **122.** En conséquence de quoi, tout comme dans le premier mode de réalisation, le module de forage **112** de la machine de forage selon le deuxième mode de réalisation est également monté pivotant par rapport au module d'ancrage **122.** Ce pivotement s'effectue de façon similaire à ce qui est illustré en figure **7****.**

Pour effectuer ce pivotement, la section inférieure **140** comporte des premiers moyens de correction de trajectoire **180,** qui comprennent des patins déployables inférieurs avant **182** en face avant **140a** et des patins déployables inférieurs arrière **184** en face arrière **140b.** En outre, la section supérieure **151** comporte des seconds moyens de correction de trajectoire **190** qui comprennent des patins déployables supérieurs avant **192** disposés en face avant **151b** et des patins déployables supérieurs arrière **194** disposés en face arrière **151c** de la section supérieure du module de forage.

Ces patins déployables **182, 184, 192, 194** sont configurés pour venir en appui contre l'une ou l'autre des plus grandes parois **P1**, **P2** de l'excavation **E** afin de faire pivoter le module de forage par rapport au module d'ancrage dans le premier plan vertical **Q1**. On comprend que les patins déployables inférieurs avant **182** de la section inférieure **140** du module de forage sont actionnés conjointement avec les patins déployables supérieurs arrière **194** disposés en face arrière de la section supérieure **151** de façon à faciliter le pivotement du module de forage par rapport au module d'ancrage dans un premier sens. Inversement, les patins déployables inférieurs arrière **184** de la section inférieure **140** sont actionnés conjointement avec les patins déployables supérieurs avant **192** de la face avant de la section supérieure **151** du module de forage, de façon à également faciliter le pivotement de forage par rapport au module d'ancrage dans un second sens de rotation, opposé au premier sens.

Aussi, on comprend que l'axe de pivotement du module de forage est horizontal et se situe sensiblement entre les patins déployables **192, 194** de la section supérieure et les patins déployables **182, 184** de la section inférieure.

La section inférieure **140** du module de forage comporte également un dispositif anti-balancement **186** comprenant des patins latéraux déployables **188** disposés le long des bords latéraux de la section inférieure **140,** ces patins latéraux déployables étant configurés pour venir en appui contre l'une ou l'autre des plus petites parois de l'excavation **P3, P4.** On précise que les bords latéraux **140c, 140d** de la section inférieure **140** sont contigus aux faces avant et arrière de ladite section inférieure **140.**

La machine de forage **110** selon le second mode de réalisation comprend des moyens d'amortissement similaires à celui du premier mode de réalisation, tels qu'illustrés en figure **8****.**

A l'instar du premier mode de réalisation, la machine de forage **110** selon le deuxième mode de réalisation est également une fraise dont les organes de coupe **114** comportent deux paires de tambours **116, 118** munis de dents de coupe, qui sont rotatifs autour d'axes de rotation **A, B** parallèles, distincts et perpendiculaires à la direction de forage **F.**

Le module de forage **112** comporte également un dispositif d'aspiration de déblais **144** qui comprend un organe de pompage **142** disposé en partie inférieure du module de forage et une conduite d'évacuation **145** pour l'évacuation des déblais.

La conduite d'évacuation **145** étant reliée à l'organe de pompage **142** et s'étend à l'intérieur du module de forage et du module d'ancrage jusqu'à une extrémité supérieure du module de forage qui est située au-dessus du module d'ancrage, la conduite d'évacuation **145** traversant la partie de fixation **153.**

## Revendications

1. Machine de forage (10;110) pour réaliser une excavation (E) dans un sol (S) selon une direction de forage (F) sensiblement verticale, ladite machine de forage comportant :
un module d'ancrage (22;122) muni d'au moins un élément d'ancrage (24;124) pour bloquer le déplacement du module d'ancrage (22;122) par rapport aux parois de l'excavation (E) selon la direction de forage (F), le module d'ancrage ayant une direction longitudinale ;
un module de forage (12;112) muni d'organes de coupe (14;114), le module de forage étant mobile en translation par rapport au module d'ancrage selon la direction de forage (F), le module comportant un dispositif d'aspiration de déblais qui comprend un organe de pompage disposé en partie inférieure du module de forage ;
un dispositif de déplacement (50;150), disposé entre le module d'ancrage (22;122) et le module de forage (12), pour déplacer en translation le module de forage par rapport au module d'ancrage selon la direction de forage ;
la machine de forage étant suspendue à un câble de sustentation (70;170) qui est fixé à une partie de fixation (53 ;153) du module de forage (12;112),
**caractérisée en ce que** la machine de forage est une fraise dont les organes de coupe (14 ; 114) comportent deux paires de tambours (16,18;116,118) qui sont rotatifs autour d'axes de rotation (A,B) parallèles, distincts et perpendiculaires à la direction de forage (F),
et **en ce que** le dispositif d'aspiration des déblais comprend une conduite d'évacuation (45 ;145), reliée à l'organe de pompage, qui s'étend à l'intérieur du module de forage jusqu'à une extrémité supérieure du module de forage située au-dessus du module d'ancrage.

2. Machine de forage (10;110) selon la revendication **1,** dans laquelle la partie de fixation (53;153) s'étend au-dessus du module d'ancrage (22;122).

3. Machine de forage (10) selon la revendication **1** ou **2,** dans laquelle le module de forage présente une section inférieure (40) portant les organes de coupe, et une section supérieure (51) s'étendant selon la direction longitudinale (L) du module d'ancrage à l'intérieur dudit module d'ancrage (22), la partie de fixation étant disposée à l'extrémité supérieure de la section supérieure du module de forage.

4. Machine de forage (10) selon la revendication **3,** dans laquelle la section supérieure (51) est une barre montée coulissante dans le module d'ancrage, ladite barre traversant longitudinalement le module d'ancrage.

5. Machine de forage (10) selon la revendication **4,** dans laquelle le module d'ancrage comporte deux éléments d'ancrage (24) disposés de part et d'autre de la barre (51), les éléments d'ancrage étant reliés l'un à l'autre et s'étendant selon la direction longitudinale du module d'ancrage.

6. Machine de forage (110) selon la revendication **1** ou **2,** dans laquelle le module de forage (112) présente une section inférieure (140) portant les organes de coupe, et une section supérieure (151) encadrant le module d'ancrage, la partie de fixation étant disposée à l'extrémité supérieure de la section supérieure du module de forage.

7. Machine de forage (10 ;110) selon l'une quelconque des revendications **3** à **6,** dans laquelle le module de forage (12 ;112) est monté pivotant par rapport au module d'ancrage (22 ;122) dans un premier plan vertical (Q1), et dans laquelle au moins l'une des sections inférieure (40 ;140) et supérieure comporte des moyens de correction de trajectoire (80 ;180) pour faire pivoter le module de forage (12 ;112) par rapport au module d'ancrage (22 ;122) dans ledit premier plan vertical.

8. Machine de forage (10;110) selon la revendication **7,** dans laquelle les moyens de correction de trajectoire comprennent des patins déployables (82,84;182,184,192,194), disposés en faces avant et arrière des sections inférieure et/ou supérieure, pour venir en appui contre au moins l'une des parois (P1,P2) de l'excavation (E) afin de faire pivoter le module de forage par rapport au module d'ancrage.

9. Machine de forage (10;110) selon la revendication **7** ou **8,** dans laquelle la section inférieure (40 ;140) comporte en outre un dispositif anti-balancement (86;186).

10. Machine de forage (10;110) selon la revendication **9,** dans laquelle le dispositif anti-balancement comporte des patins latéraux déployables (88;188) configurés pour venir en appui contre au moins l'une des parois de l'excavation afin de faire pivoter le module de forage dans un deuxième plan vertical (Q2) orthogonal au premier plan vertical (Q1).

11. Machine de forage (10;110) selon l'une quelconque des revendications précédentes, dans laquelle le dispositif de déplacement (50 ;150) comporte un ou plusieurs vérins de poussée (52,54;152) disposés entre le module d'ancrage (22) et le module de forage (12;112).

12. Machine de forage selon l'une quelconque des revendications précédentes, dans laquelle le dispositif de déplacement (50) comporte des moyens d'amortissement (60) pour amortir les vibrations générées par les organes de coupe (14) du module de forage lors de la réalisation du forage.

13. Machine de forage (10;110) selon l'une quelconque des revendications précédentes, dans laquelle l'élément d'ancrage (24 ;124) comporte au moins un patin d'ancrage avant (30 ;130) et au moins un patin d'ancrage arrière (32), les patins d'ancrage avant et arrière (30,32;130) étant déployables selon une direction transversale (T) à la direction longitudinale (L) du module d'ancrage, de façon à prendre appui contre les parois (P1,P2) de l'excavation pour immobiliser le module d'ancrage dans le sol.

## Patentansprüche

1. Bohrmaschine (10; 110) zur Ausführung einer Grabung (E) in einem Boden (S) gemäß einer im Wesentlichen vertikalen Bohrrichtung (F), wobei die Bohrmaschine beinhaltet:
ein Verankerungsmodul (22; 122), das mit zumindest einem Verankerungselement (24; 124) versehen ist, um die Bewegung des Verankerungsmoduls (22; 122) in Bezug auf die Grabungswände (E) gemäß der Bohrrichtung (F) zu blockieren, wobei das Verankerungsmodul eine Längsrichtung aufweist,
ein Bohrmodul (12; 112), das mit Schneidgliedern (14; 114) versehen ist, wobei das Bohrmodul in Bezug auf das Verankerungsmodul gemäß der Bohrrichtung (F) durch Verschieben beweglich ist und das Modul eine Absaugvorrichtung für Abraum beinhaltet, die ein Pumpglied beinhaltet, das in einem unteren Teil des Bohrmoduls angeordnet ist,
eine Bewegungsvorrichtung (50; 150), die zwischen dem Verankerungsmodul (22; 122) und dem Bohrmodul (12) angeordnet ist, um das Bohrmodul in Bezug auf das Verankerungsmodul gemäß der Bohrrichtung durch Verschieben zu bewegen,
wobei die Bohrmaschine an ein Halteseil (70; 170) angehängt ist, das an einem Befestigungsabschnitt (53; 153) des Bohrmoduls (12; 112) befestigt ist,
**dadurch gekennzeichnet, dass** die Bohrmaschine eine Fräse ist, deren Schneidglieder (14; 114) zwei Trommelpaare (16, 18; 116, 118) beinhalten, die um parallele, eigenständige und auf die Bohrrichtung (F) senkrechte Drehachsen (A, B) drehbar sind,
und dass die Absaugvorrichtung für Abraum eine Abzugsleitung (45; 145) umfasst, die mit dem Pumpglied verbunden ist und sich in das Innere des Bohrmoduls bis zu einem oberen Ende des Bohrmoduls, das sich über dem Verankerungsmodul befindet, erstreckt.

2. Bohrmaschine (10; 110) nach Anspruch 1, wobei der Befestigungsabschnitt (53; 153) sich über das Verankerungsmodul (22; 122) erstreckt.

3. Bohrmaschine (10) nach Anspruch 1 oder 2, wobei das Bohrmodul eine untere Sektion (40), welche die Schneidglieder trägt, und eine obere Sektion (51) aufweist, die sich gemäß der Längsrichtung (L) des Verankerungsmoduls im Inneren des Verankerungsmoduls (22) erstreckt, wobei der Befestigungsabschnitt an dem oberen Ende der oberen Sektion des Bohrmoduls angeordnet ist.

4. Bohrmaschine (10) nach Anspruch 3, wobei die obere Sektion (51) ein Riegel ist, der in dem Verankerungsmodul gleitend montiert ist, wobei der Riegel das Verankerungsmodul der Länge nach durchquert.

5. Bohrmaschine (10) nach Anspruch 4, wobei das Verankerungsmodul zwei Verankerungselemente (24) beinhaltet, die zu beiden Seiten des Riegels (51) angeordnet sind, wobei die Verankerungselemente miteinander verbunden sind und sich gemäß der Längsrichtung des Verankerungsmoduls erstrecken.

6. Bohrmaschine (110) nach Anspruch 1 oder 2, wobei das Bohrmodul (112) eine untere Sektion (140), welche die Schneidglieder trägt, und eine obere Sektion (151) aufweist, die das Verankerungsmodul umrahmt, wobei der Befestigungsabschnitt an dem oberen Ende der oberen Sektion des Bohrmoduls angeordnet ist.

7. Bohrmaschine (10; 110) nach einem der Ansprüche 3 bis 6, wobei das Bohrmodul (12; 112) schwenkbar in Bezug auf das Verankerungsmodul (22; 122) in einer ersten vertikalen Ebene (Q1) montiert ist, und wobei zumindest eine der unteren und der oberen Sektion (40; 140) Mittel zur Bahnkorrektur (80; 180) beinhaltet, um das Bohrmodul (12; 112) in Bezug auf das Verankerungsmodul (22; 122) in der ersten vertikalen Ebene schwenken zu lassen.

8. Bohrmaschine (10;110) nach Anspruch 7, wobei die Mittel zur Bahnkorrektur ausfahrbare Gleitbacken (82, 84; 182, 184, 192, 194) umfassen, die auf vorderen und hinteren Seiten der unteren und/oder oberen Sektion angeordnet sind, um gegen zumindest eine der Wände (P1, P2) der Grabung (E) in Anlage zu gelangen und das Bohrmodul in Bezug auf das Verankerungsmodul schwenken zu lassen.

9. Bohrmaschine (10; 110) nach Anspruch 7 oder 8, wobei die untere Sektion (40; 140) ferner eine Schwingsicherungsvorrichtung (86; 186) beinhaltet.

10. Bohrmaschine (10; 110) nach Anspruch 9, wobei die Schwingsicherungsvorrichtung seitliche ausfahrbare Gleitbacken (88; 188) beinhaltet, die dazu ausgestaltet sind, gegen zumindest eine der Grabungswände in Anlage zu gelangen, um das Bohrmodul in einer zweiten vertikalen Ebene (Q2) senkrecht auf die erste vertikale Ebene (Q1) schwenken zu lassen.

11. Bohrmaschine (10; 110) nach einem der vorhergehenden Ansprüche, wobei die Bewegungsvorrichtung (50; 150) einen oder mehrere Schubzylinder (52, 54; 152) beinhaltet, der/die zwischen dem Verankerungsmodul (22) und dem Bohrmodul (12; 112) angeordnet ist/sind.

12. Bohrmaschine nach einem der vorhergehenden Ansprüche, wobei die Bewegungsvorrichtung (50) Dämpfungsmittel (60) zum Dämpfen von Vibrationen, die durch die Schneidglieder (14) des Bohrmoduls bei der Ausführung der Bohrung erzeugt werden, beinhaltet.

13. Bohrmaschine (10; 110) nach einem der vorhergehenden Ansprüche, wobei das Verankerungselement (24; 124) zumindest eine vordere Verankerungsbacke (30; 130) und zumindest eine hintere Verankerungsbacke (32) beinhaltet, wobei die vordere und hintere Verankerungsbacke (30, 32; 130) gemäß einer Richtung (T) quer zu der Längsrichtung (L) des Verankerungsmoduls auf solche Weise ausfahrbar sind, dass sie gegen die Wände (P1, P2) der Grabung in Anlage kommen, um das Verankerungsmodul in dem Boden festzusetzen.

## Claims

1. A drilling machine (10; 110) for making an excavation (E) in ground (S) in a drilling direction (F) that is substantially vertical, said drilling machine comprising:
an anchor module (22; 122) having at least one anchor element (24; 124) for preventing the anchor module (22; 122) from moving relative to the walls of the excavation (E) in the drilling direction (F), the anchor module having a longitudinal direction;
a drilling module (12; 112) provided with cutter members (14; 114), the drilling module being movable in translation relative to the anchor module in the drilling direction (F), the module including a spoil suction device that comprises a pump member arranged in the bottom portion of the drilling module.
a movement device (50; 150) arranged between the anchor module (22; 122) and the drilling module (12) in order to move the drilling module in translation relative to the anchor module in the drilling direction;
the drilling machine being suspended from a lift cable (70; 170) that is fastened to a fastener portion (53; 153) of the drilling module (12; 112),
**characterized in that** the drilling machine is a drill in which the cutter members (14; 114) comprise two pairs of drums (16, 18; 116, 118) that are rotatable about axes of rotation (A, B) that are parallel, distinct, and perpendicular to the drilling direction (F),
and **in that** the spoil suction device comprises a discharge pipe (45; 145), that is connected to the pump member, that extends inside the drilling module to a top end of the drilling module situated above the anchor module.

2. A drilling machine (10; 110) according to claim 1, wherein the fastener portion (53; 153) extends above the anchor module (22; 122).

3. A drilling machine (10) according to claim 1 or 2, wherein the drilling module presents a bottom section (40) carrying the cutter members, and a top section (51) extending in the longitudinal direction (L) of the anchor module inside said anchor module (22), the fastener portion being arranged at the top end of the top section of the drilling module.

4. A drilling machine (10) according to claim 3, wherein the top section (51) is a bar mounted to slide in the anchor module, said bar passing longitudinally through the anchor module.

5. A drilling machine (10) according to claim 4, wherein the anchor module has two anchor elements (24) arranged on either side of the bar (51), the anchor elements being connected to each other and extending in the longitudinal direction of the anchor module.

6. A drilling machine (110) according to claim 1 or 2, wherein the drilling module (112) presents a bottom section (140) carrying the cutter members, and a top section (151) surrounding the anchor module, the fastener portion being arranged at the top end of the top section of the drilling module.

7. A drilling machine (10; 110) according to any one of claims 3 to 6, wherein the drilling module (12; 112) is mounted to pivot relative to the anchor module (22; 122) in a first vertical plane (Q1), and wherein at least one of the bottom section (40; 140) and the top section includes path correction means (80; 180) for causing the drilling module (12; 112) to pivot relative to the anchor module (22; 122) in said first vertical plane.

8. A drilling machine (10; 110) according to claim 7, wherein the path correction means comprise deployable pads (82, 84; 182, 184, 192, 194) arranged on the front and rear faces of the bottom and/or top sections in order to bear against at least one of the walls (P1, P2) of the excavation (E) in order to cause the drilling module to pivot relative to the anchor module.

9. A drilling machine (10; 110) according to claim 7 or 8, wherein the bottom section (40; 140) further comprises an anti-swinging device (86; 186).

10. A drilling machine (10; 110) according to claim 9, wherein the anti-swinging device comprises deployable lateral pads (88; 188) configured to bear against at least one of the walls of the excavation so as to cause the drilling module to pivot in a second vertical plane (Q2) that is orthogonal to the first vertical plane (Q1).

11. A drilling machine (10; 110) according to any one of preceding claims, wherein the movement device (50; 150) comprises one or more thrust actuators (52, 54; 152) arranged between the anchor module (22) and the drilling module (12; 112).

12. A drilling machine according to any one of preceding claims, wherein the movement device (50) includes damper means (60) for damping the vibrations generated by the cutter members (14) of the drilling module when drilling.

13. A drilling machine (10; 110) according to any one of preceding claims, wherein the anchor element (24; 124) includes at least one front anchor pad (30; 130) and at least one rear anchor pad (32), the front and rear anchor pads (30, 32; 130) being deployable in a transverse direction (T) that is transverse relative to the longitudinal direction (L) of the anchor module, so as to bear against the walls (P1, P2) of the excavation in order to prevent the anchor module from moving in the ground.
